# EUROPÄISCHE PATENTSCHRIFT

(11) **EP 1 384 559 B1**
(45) Veröffentlichungstag und Bekanntmachung des Hinweises auf die Patenterteilung: **16.03.2005**
(21) Anmeldenummer: 02016411.7
(22) Anmeldetag: 22.07.2002
(51) Int. Cl.: B27N 7/00

(54) **Spanplatte mit einer verdichteten Seitenkante**
Fiberboard with compressed edge
Panneau de fibres avec le bord comprimé

(43) Veröffentlichungstag der Anmeldung: 28.01.2004
(73) Patentinhaber: Fritz Egger GmbH & Co, 3105 Unterradlberg (AT)
(72) Erfinder: Reiter, Bruno, 6380 St. Johann i.Tirol (AT)
(74) Vertreter: COHAUSZ & FLORACK

(56) Entgegenhaltungen:
- WO-A-01/62456
- DE-C- 19 907 939
- GB-A- 1 489 814

## Beschreibung

Die Erfindung betrifft eine Spanplatte mit einer verdichteten oberen Schicht, mit einer verdichteten unteren Schicht und mit einer porösen Mittelschicht. Ferner betrifft die Erfindung ein Verfahren zur Verbesserung der Stoßfestigkeit einer Spanplatte mit einer verdichteten Oberflächenschicht, einer verdichteten unteren Schicht und einer porösen Mittelschicht sowie eine Vorrichtung zur Durchführung eines entsprechenden Verfahrens.

Herkömmliche Spanplatten, wie sie beispielsweise aus der WO 01/62456 A1 bekannt sind, weisen eine verdichtete obere Schicht, eine verdichtete untere Schicht und eine poröse Mittelschicht auf. Dieses wird herstellungstechnisch dadurch erreicht, dass die Holzspäne für die obere und untere Schicht kleiner ausgebildet sind, als es für die Mittelschicht der Fall ist. Da die kleineren Holzspäne bei gleich großem Druck stärker verdichtet werden, entsteht das beschriebene Dichteprofil. Zudem wird bei der Herstellung der Druck auf die obere und die untere Seite aufgebracht, so dass sich auch daraus eine unterschiedlich starke Verdichtung ergibt.

Eine häufige Anwendung von Spanplatten ist die Anfertigung von Platten für die Möbelherstellung. Dazu werden die Spanplatten auf Maß zugeschnitten und die entstehenden Seitenkanten, wie beispielsweise in der GB 1489814 A beschrieben, werden mit einer Folie oder mit einem Laminat beschichtet. Entlang der Seitenkanten liegt dann die Beschichtung einerseits an den dichteren oberen und unteren Schichten und andererseits an der weniger dichten und somit weicheren Mittelschicht an. Erfolgt dann während der weiteren Herstellung oder des späteren Gebrauchs ein Schlag oder Stoß gegen die Seitenkante, so kann es zu einer Beschädigung der Beschichtung oder einer Formveränderung kommen. Denn die weiche Mittelschicht kann den ausgeübten Druck nicht in genügender Weise standhalten.

Der vorliegenden Erfindung liegt daher das technische Problem zugrunde, die bekannte Spanplatte mit einer verbesserten Stoßfestigkeit im Bereich der Seitenkanten zu versehen.

Das zuvor aufgezeigte technische Problem wird erfindungsgemäß bei einer Spanplatte der eingangs genannten Art gelöst durch die kennzeichnenden Merkmale des Anspruches 1, bei einem Verfahren der eingangs genannten Art durch die kennzeichnenden Merkmale des Anspruches 8 sowie bei einer Vorrichtung der eingangs genannten Art zur Durchführung des erfindungsgemäßen Verfahrens durch die kennzeichnenden Merkmale des Anspruchs 19.

Erfindungsgemäß ist erkannt worden, dass die mittlere Schicht einen Anteil an kleinen Hohlräumen, Öffnungen und Spalten aufweist, also eine Porosität hat. Die Partikel werden in die Öffnungen mit Hilfe des flüssigen Klebstoffgemisches eingebracht und nach dem Aushärten des Klebstoffes fixiert. Eine höhere Dichte und somit eine erhöhte Stoßfestigkeit der mittleren Schicht werden dadurch erreicht.

Das erfindungsgemäße Verfahren zum Herstellen einer Spanplatte umfasst die folgenden Schritte. Eine Klebstoffmischung aus einem Basisklebstoff und Partikeln wird gebildet. Danach wird die Klebstoffmischung zumindest teilweise auf die Seitenkante der Spanplatte aufgebracht. Nach einem Abbinden der Klebstoffmischung wird die Seitenkante geglättet.

Dadurch wird die Spanplatte für eine Weiterverarbeitung vorbereitet, bietet aber entlang der Seitenkante einen erheblich verbesserten Kantenschutz gegen äußere Einwirkungen wie Stöße oder Drücke. Des weiteren ergibt sich eine verbesserte Kantenruhe aus der Tatsache, dass aufgrund der erhöhten Dichte und einer nahezu durchgängigen Unterschicht das Auftreten einer welligen Oberfläche in der Beschichtung vermieden werden kann. Diese Welligkeit tritt im Stand der Technik dadurch auf, dass die oftmals dünne Beschichtung im Bereich der Poren keine rückseitige Unterstützung erfährt und somit eingedrückt oder beschädigt werden kann.

In bevorzugter Weise wird als Basisklebstoff ein thermoplastischer Dispersionsklebstoff, insbesondere ein PVAc-Kleber (Polyvinylacetat-Kleber), der auch als Weißleim bekannt ist, verwendet. Dadurch wird ein preiswerter Klebstoff verwendet, der nach einem Aushärten eine lange Stabilität aufweist. Es wird allerdings hervorgehoben, dass verschiedene Klebstoffe eingesetzt werden können, sofern diese die Anforderungen an die zuvor beschriebene Verarbeitung erfüllen. So können beispielsweise auch Einkomponenten- und Mehrkomponentenklebstoffe, Schmelzklebstoffe beispielsweise auf EVA-Basis (Ethylenvinylacetat) oder Reaktionsschmelzklebstoffe auf Polyurethanbasis oder auch Aminoplaste verwendet werden.

Des weiteren werden als die Partikel Holzmehl bzw. Sägemehl und/oder kleine Holzspäne eingesetzt. Daneben sind auch Partikel aus Gestein, Sand, Metall oder einem Kunststoff verwendbar. In jedem Fall sollten die Partikel überwiegend eine Größe nicht überschreiten, die der Porosität der Mittelschicht entspricht. Denn die Partikel sind dafür vorgesehen, die Hohlräume und Öffnungen auszufüllen, was nur möglich ist, wenn die Größe der Partikel ein Eindringen in diese Hohlräume erlaubt. Daher wird bevorzugt eine Korngröße der Partikel verwendet, die im Mittel im Bereich kleiner als 0,5, bevorzugt kleiner als 0,1 und insbesondere kleiner als 0,05 mal der Porosität liegt.

Die Klebstoffmischung wird allgemein auf die Seitenkante aufgetragen, wobei jede mögliche und bekannte Vorgehensweise eingesetzt werden kann. Es ist jedoch bevorzugt, das Klebstoffgemisch mit einer Walze aufzuwalzen. Dadurch wird eine gezielte und gleichmäßige Verteilung des Klebstoffgemisches erreicht.

In einer weiteren bevorzugten Ausgestaltung des Verfahrens wird vor dem Aufbringen der Klebstoffmischung die Seitenkante profiliert. Dieses dient dazu, die Seitenkante bereits an die spätere Verwendung anzupassen, so dass die aufzutragende Klebstoffmischung genau den Bereich der Seitenkante erreicht, der nach der Fertigstellung die erhöhte Stoßfestigkeit aufweisen soll. Denn würde die Profilierung erst nach dem Auftragen und Aushärten des Klebstoffgemisches durchgeführt, so würde der Bereich der Mittelschicht wieder zum Teil entfernt, der gerade die verbesserte Eigenschaften aufweisen soll.

In weiterhin bevorzugter Weise wird vor dem Aufbringen der Klebstoffmischung die Seitenkante erwärmt. Dadurch wird das Eindringen des Klebstoffgemisches in die Mittelschicht durch eine Verringerung der Viskosität erleichtert. Darüber hinaus dient die in der Mittelschicht latent vorhandene Wärme einem Unterstützen des Abbindens des Klebstoffgemisches.

Vorzugsweise wird während des Glättens die Seitenkante gekühlt. Dadurch wird der Glättungsschritt einerseits spürbar unterstützt. Andererseits wird das Abbinden des Klebstoffes beschleunigt. Beim Glätten der Seitenkante wird bevorzugt ein Glättschuh eingesetzt.

Nach der zuvor beschriebenen Bearbeitung der Seitenkante ist diese fertig für eine Weiterverarbeitung. Beispielsweise kann auf die Seitenkante ein Laminat oder eine Folie als Beschichtung aufgebracht werden. Ebenso ist ein Beschichten durch ein Auftragen einer Farb- oder Lackschicht möglich. Dabei ist darauf zu achten, dass die Farbe bzw. der Lack an der Oberfläche ausreichend haftet.

Dadurch wird eine Spanplatte hergestellt, deren Seitenkante ein an die Oberfläche angepasstes Äußeres aufweist, die zusätzlich eine hohe Stoßfestigkeit aufweist. Die Stoßfestigkeit kann dabei im Bereich der Stoßfestigkeit der Oberseite der Spanplatte oder gar darüber liegen.

Das zuvor erläuterte erfindungsgemäße Verfahren sowie dessen Ausgestaltungen werden im folgenden anhand der Beschreibung einer erfindungsgemäßen Spanplatte und einer erfindungsgemäßen Vorrichtung zum Durchführen des Verfahrens weiter beschrieben. Dazu wird auf die beigefügte Zeichnung Bezug genommen. In der Zeichnung zeigen
- Fig. 1: ein erstes Ausführungsbeispiel einer erfindungsgemäßen Spanplatte,
- Fig. 2: ein zweites Ausführungsbeispiel einer erfindungsgemäßen Spanplatte,
- Fig. 3: ein Blockschaltbild zur Erläuterung des erfindungsgemäßen Verfahrens zum Herstellen einer Spanplatte,
- Fig. 4: ein Blockschaltbild einer bevorzugten Ausgestaltung des Verfahrens nach Fig. 3,
- Fig. 5: eine schematische Darstellung einer erfindungsgemäßen Vorrichtung und
- Fig. 6: eine schematische Darstellung einer bevorzugten Ausgestaltung der Vorrichtung nach Fig. 5.

Die Fig. 1a und 1b zeigen eine erfindungsgemäße Spanplatte 1 vor und nach dem Aufbringen der Klebstoffgemisches.

Die Spanplatte 1 weist eine verdichtete obere Schicht 2, eine verdichtete untere Schicht 3 und eine poröse Mittelschicht 4 auf. An der Seitenkante 5 liegen die übereinanderliegenden Schichten 2, 3 und 4 frei. Insbesondere die poröse Mittelschicht 4 mit der niedrigeren Dichte und Festigkeit kann in diesem Zustand durch eine seitliche Einwirkung beschädigt werden.

Die poröse Mittelschicht 4 ist erfindungsgemäß im Bereich der Seitenkante 5 zumindest teilweise durch eine Klebstoffmischung aus einem Basisklebstoff und Holzpartikeln gefüllt. Der vom Klebstoffgemisch eingenommene Raumbereich 6 ist in Fig. 1b dargestellt. Je nach dem Grad des Eindringens des Klebstoffgemisches in den Bereich der Seitenkante 5 ist der Bereich 6 größer oder kleiner. Jedenfalls ist es bevorzugt, dass der Bereich 6 durchgängig entlang der Seitenkante 5 mit einer ausreichenden Dicke vorhanden ist. Die Dicke kann dabei zwischen wenigen Zehntelmillimetern und über einem Zentimeter liegen.

Bei dem dargestellten Ausführungsbeispiel ist der Basisklebstoff ein Dispersionsklebstoff, insbesondere ein PVAc-Kleber. Dieser auch als Weißleim bekannte Klebstoff ist preiswert und zuverlässig und daher besonders für die Bearbeitung der Seitenkante 5 geeignet.

Die im Bereich 6 der Mittelschicht 4 angeordneten Partikel bestehen bevorzugt aus Holzmehl und/oder Holzspänen. Ebenso ist es möglich, als Partikel Gestein, Sand, Metall oder einem Kunststoff einzusetzen.

Wie in Fig. 2 dargestellt ist, kann die Seitenkante 5 vor dem Auftragen des Klebstoffgemisches profiliert werden, siehe dazu insbesondere in Fig. 2 ein abgerundetes Profil der Seitenkante 5. Der frei offen liegende Bereich der Seitenkante 5 mit Mittelschicht 4 ist gegenüber der Ausgestaltung nach Fig. 1 erheblich vergrößert. Daher ist auch der in Fig. 2b dargestellte Bereich 6 der Mittelschicht 5, der mit dem Klebstoffgemisch versehen ist, gegenüber dem in Fig. 1 dargestellten Ausführungsbeispiel vergrößert.

Wie die Fig. 1c und 2c weiterhin zeigen, sind die Seitenkanten 5 mit einer Beschichtung 7 versehen, die aus einem Laminat oder einer Folie bestehen kann. Da die Mittelschicht 4 im Bereich der auch von der Beschichtung 7 abgedeckten Seitenkante 5 mit dem Bereich 6 mit erhöhten Dichte versehen ist, ist auch die Beschichtung 7 im Bereich der Seitenkante 5 gut vor Stößen geschützt. Denn die Dichte und Stoßfestigkeit unterhalb der Beschichtung weicht nicht mehr stark von der Stoßfestigkeit im Bereich der oberen Schicht 2 ab.

In Fig. 3 ist ein Ausführungsbeispiel des erfindungsgemäßen Verfahrens als Blockschaltbild dargestellt. Zunächst muss eine zu bearbeitende Spanplatte antransportiert werden. Weiterhin muss das Klebstoffgemisch aus Basisklebstoff und Holzpartikel bzw. Holzmehl bereitgestellt bzw. hergestellt werden. Dieses Klebstoffgemisch wird dann auf die Seitenkante aufgetragen, die anschließend geglättet wird, um einer nachfolgenden Bearbeitung zugeführt werden zu können. Abschließend wird die Spanplatte wieder abtransportiert.

Fig. 4 zeigt eine weitere Ausgestaltung des Verfahrens. Zusätzlich zu den in Fig. 3 dargestellten Verfahrensschritten ist vor dem Auftragen des Klebstoffgemisches eine Profilierung der Seitenkante der Spanplatte sowie ein Erwärmen der Seitenkante vorgesehen. Nach dem Auftragen des Klebstoffgemisches wird die Seitenkante geglättet und gleichzeitig gekühlt. Anschließend wird die Seitenkante beschichtet. Das Kühlen während des Glättens kann dabei auch durch einen separaten Schritt vor oder nach dem Glätten ersetzt werden. Abschließend wird die Spanplatte wieder abtransportiert.

Fig. 5 zeigt ein Ausführungsbeispiel einer erfindungsgemäßen Vorrichtung zum Durchführen des zuvor erläuterten Verfahrens.

Eine Zuführvorrichtung 10 für eine vorgefertigte Spanplatte 1 ist vorliegend als Förderband ausgebildet. Die Spanplatte 1 wird in Richtung des dargestellten Pfeiles in Fig. 5 von links nach rechts entlang der nachfolgend erläuterten Stationen bewegt.

Eine Mischvorrichtung 11 zum Herstellen einer Klebstoffmischung aus einem Basisklebstoff und Partikeln weist einen Behälter 12 mit dem Basisklebstoff und einen Behälter 13 mit Partikeln auf. Die so gefertigte Klebstoffmischung wird einer Auftragsvorrichtung 14 zum Auftragen der Klebstoffmischung auf die Seitenkante der Spanplatte 1 zugeführt. Die Auftragsvorrichtung 14 weist vorliegend eine nicht im Detail dargestellte Walze zum Aufwalzen der Klebstoffmischung auf.

Nach dem Auftragen und Aushärten der Klebstoffmischung wird die Spanplatte 1 einer Glättvorrichtung 15 zugeführt, die mit Hilfe eines nicht dargestellten Glättungsschuhs die Seitenkante glättet und so für eine weitere Verarbeitung vorbereitet.

Fig. 6 zeigt eine weitere Ausgestaltung der zuvor erläuterten und in Fig. 5 dargestellten Vorrichtung. Eine Profilierungsvorrichtung 16 zum Profilieren der Seitenkante vor dem Auftrag der Klebstoffmischung ist vorgesehen. Dazu weist die Profilierungsvorrichtung 16 entsprechend eingerichtete Schneid- bzw. Fräswerkzeuge auf, die nicht im einzelnen in Fig. 6 dargestellt sind.

Des weiteren ist eine Heizvorrichtung 17 für ein Erwärmen der Seitenkante der Spanplatte vor dem Aufbringen der Klebstoffmischung vorgesehen.

In Bearbeitungsrichtung nach der Auftragsvorrichtung 14 ist die Glättvorrichtung 15 angeordnet, die vorliegend eine nicht separat dargestellte Kühleinrichtung aufweist.

Im Anschluss an die Glättvorrichtung 15 ist bei dem in Fig. 6 dargestellten Ausführungsbeispiel eine Beschichtungsvorrichtung 18 zum Beschichten der Seitenkante der Spanplatte 1 vorgesehen. Dort findet eine Beschichtung mit einem Laminat oder mit einer Folie statt, so dass eine fertige Spanplatte mit stoßfester und beschichteter Seitenkante vorliegt.

## Patentansprüche

1. Spanplatte
- mit einer verdichteten oberen Schicht (2),
- mit einer verdichteten unteren Schicht (3) und
- mit einer porösen Mittelschicht (4),
**dadurch gekennzeichnet**
- **dass** die poröse Mittelschicht (4) im Bereich der Seitenkante (5) zumindest teilweise mit einer Klebstoffmischung aus einem Basisklebstoff und Partikeln gefüllt ist.

2. Spanplatte nach Anspruch 1,
**dadurch gekennzeichnet,**
**dass** der Basisklebstoff ein Dispersionsklebstoff, insbesondere ein PVAc-Kleber ist.

3. Spanplatte nach Anspruch 1 oder 2,
**dadurch gekennzeichnet,**
**dass** die Klebstoffmischung in der Mittelschicht einen Bereich zwischen 1/10 mm bis 1,5 cm einnimmt.

4. Spanplatte nach einem der Ansprüche 1 bis 3,
**dadurch gekennzeichnet,**
**dass** die Partikel aus Holzmehl und/oder Holzspänen bestehen.

5. Spanplatte nach einem der Ansprüche 1 bis 4,
**dadurch gekennzeichnet,**
**dass** die Partikel aus Gestein, Sand, Metall oder einem Kunststoff bestehen.

6. Spanplatte nach einem der Ansprüche 1 bis 5,
**dadurch gekennzeichnet,**
**dass** die Seitenkante (5) profiliert ist.

7. Spanplatte nach einem der Ansprüche 1 bis 6,
**dadurch gekennzeichnet,**
**dass** die Seitenkante (5) mit einem Laminat (7), mit einer Folie oder mit einer Farb- oder Lackschicht beschichtet ist.

8. Verfahren zur Verbesserung der Stoßfestigkeit einer Spanplatte mit einer verdichteten oberen Schicht, einer verdichteten unteren Schicht und einer porösen Mittelschicht,
**dadurch gekennzeichnet,**
- **dass** eine Klebstoffmischung aus einem Basisklebstoff und Partikeln gebildet wird,
- **dass** die Klebstoffmischung zumindest teilweise auf die Seitenkante der Spanplatte aufgebracht wird und
- **dass** die Seitenkante nach einem Abbinden der Klebstoffmischung geglättet wird.

9. Verfahren nach Anspruch 8,
bei dem als Basisklebstoff Dispersionsklebstoff, insbesondere ein PVAc-Kleber verwendet wird.

10. Verfahren nach Anspruch 8 oder 9,
bei dem die Klebstoffmischung im Bereich 1/10 mm bis 1,5 cm in die Mittelschicht eingebracht wird.

11. Verfahren nach einem der Ansprüche 8 bis 10,
bei dem die Partikel aus Holzmehl und/oder aus Holzspänen bestehen.

12. Verfahren nach einem der Ansprüche 8 bis 10,
bei dem die Partikel aus Gestein, Sand, Metall oder einem Kunststoff bestehen.

13. Verfahren nach einem der Ansprüche 8 bis 12,
bei dem die Klebstoffmischung auf die Seitenkante aufgewalzt wird.

14. Verfahren nach einem der Ansprüche 8 bis 13,
bei dem vor dem Aufbringen der Klebstoffmischung die Seitenkante profiliert wird.

15. Verfahren nach einem der Ansprüche 8 bis 14,
bei dem vor dem Aufbringen der Klebstoffmischung die Seitenkante erwärmt wird.

16. Verfahren nach einem der Ansprüche 8 bis 15,
bei dem während des Glättens die Seitenkante gekühlt wird.

17. Verfahren nach einem der Ansprüche 8 bis 16,
bei dem mit Hilfe eines Glättschuhs die Seitenkante geglättet wird.

18. Verfahren nach einem der Ansprüche 8 bis 17,
bei dem die Seitenkante nach dem Glätten mit einem Laminat, mit einer Folie oder mit einer Farb- oder Lackschicht beschichtet wird.

19. Vorrichtung zur Durchführung eines Verfahrens nach einem der Ansprüche 8 bis 18
- mit einer Zuführvorrichtung (10) für vorgefertigte Spanplatten (1),
- mit einer Auftragsvorrichtung (14) zum Auftragen der Klebstoffmischung auf die Seitenkante (5) der Spanplatte (1) und
- mit einer Glättvorrichtung (15) zum Glätten der Seitenkante nach einem Abbinden der Klebstoffmischung.

20. Vorrichtung nach Anspruch 19,
**dadurch gekennzeichnet,**
**dass** eine Mischvorrichtung (11) zum Herstellen einer Klebstoffmischung aus einem Basisklebstoff und Partikeln vorgesehen ist.

21. Vorrichtung nach Anspruch 19 oder 20,
**dadurch gekennzeichnet,**
**dass** die Auftragsvorrichtung (14) eine Walze zum Aufwalzen der Klebstoffmischung aufweist.

22. Vorrichtung nach einem der Ansprüche 19 bis 21,
**dadurch gekennzeichnet,**
**dass** eine Profilierungsvorrichtung (16) zum Profilieren der Seitenkante vor dem Auftrag der Klebstoffmischung vorgesehen ist.

23. Vorrichtung nach einem der Ansprüche 19 bis 22,
**dadurch gekennzeichnet,**
**dass** eine Heizvorrichtung (17) für ein Erwärmen der Seitenkante (5) der Spanplatte (1) vor dem Aufbringen der Klebstoffmischung vorgesehen ist.

24. Vorrichtung nach einem der Ansprüche 19 bis 23,
**dadurch gekennzeichnet,**
**dass** die Glättvorrichtung (15) eine Kühleinrichtung aufweist.

25. Vorrichtung nach einem der Ansprüche 19 bis 24,
**dadurch gekennzeichnet,**
**dass** die Glättvorrichtung (15) einen Glättschuh aufweist.

26. Vorrichtung nach einem der Ansprüche 19 bis 25,
**dadurch gekennzeichnet,**
**dass** eine Beschichtungsvorrichtung (18) zum Beschichten der Seitenkante (5) mit einem Laminat (7), mit einer Folie oder mit einer Farb- oder Lackschicht vorgesehen ist.

## Claims

1. A particle board
- having a compressed upper layer (2),
- having a compressed lower layer (3) and
- having a porous central layer (4),
**characterised in**
- **that** in the region of the side edge (5), at least part of the porous central layer (4) is filled with an adhesive mixture comprising a base adhesive and particles.

2. The particle board according to Claim 1, **characterised in that** the base adhesive is a dispersion adhesive, in particular a PVA glue.

3. The particle board according to Claim 1 or 2, **characterised in that** the adhesive mixture occupies a region of between 1/10 mm and 1.5 cm in the central layer.

4. The particle board according to one of Claims 1 to 3, **characterised in that** the particles are made of wood dust and/or wood chips.

5. The particle board according to one of Claims 1 to 4, **characterised in that** the particles are made of rock, sand, metal or a synthetic material.

6. The particle board according to one of Claims 1 to 5, **characterised in that** the side edge (5) is profiled.

7. The particle board according to one of Claims 1 to 6, **characterised in that** the side edge (5) is coated with a laminate (7), a foil or a layer of paint or varnish.

8. A process for improving the impact resistance of a particle board having a compressed upper layer, a compressed lower layer and a porous central layer, **characterised in**
- **that** an adhesive mixture of a base adhesive and particles is formed,
- **that** the adhesive mixture is applied at least to part of the side edge of the particle board, and
- **that** the side edge is smoothed once the adhesive mixture has set.

9. The process according to Claim 8, in which there is used as the base adhesive a dispersion adhesive, in particular a PVA glue.

10. The process according to Claim 8 or 9, in which the adhesive mixture is incorporated into the central layer in a region of between 1/10 mm and 1.5 cm.

11. The process according to one of Claims 8 to 10, in which the particles are made of wood dust and/or wood chips.

12. The process according to one of Claims 8 to 10, in which the particles are made of rock, sand, metal or a synthetic material.

13. The process according to one of Claims 8 to 12, in which the Thedhesive mixture is rolled onto the side edge.

14. The process according to one of Claims 8 to 13, in which the side edge is profiled before the adhesive mixture is applied.

15. The process according to one of Claims 8 to 14, in which the side edge is heated before the adhesive mixture is applied.

16. The process according to one of Claims 8 to 15, in which the side edge is cooled during the smoothing procedure.

17. The process according to one of Claims 8 to 16, in which the side edge is smoothed with the aid of a smoothing shoe.

18. The process according to one of Claims 8 to 17, in which after the smoothing procedure the side edge is coated with a laminate, a foil or a layer of paint or varnish.

19. A device for carrying out a process according to one of Claims 8 to 18,
- having an infeed device (10) for pre-fabricated particle boards (1),
- having an application device (14) for applying the adhesive mixture to the side edge (5) of the particle board (1), and
- having a smoothing device (15) for smoothing the side edge once the adhesive mixture has set.

20. The device according to Claim 19, **characterised in that** a mixing device (11) is provided for preparing an adhesive mixture comprising a base adhesive and particles.

21. The device according to Claim 19 or 20, **characterised in that** the application device (14) has a roller for rolling on the adhesive mixture.

22. The device according to one of Claims 19 to 21, **characterised in that** a profiling device (16) is provided for profiling the side edge before the adhesive mixture is applied.

23. The device according to one of Claims 19 to 22, **characterised in that** a heating device (17) is provided for heating the side edge (5) of the particle board (1) before the adhesive mixture is applied.

24. The device according to one of Claims 19 to 23, **characterised in that** the smoothing device (15) has a cooling device.

25. The device according to one of Claims 19 to 24, **characterised in that** the smoothing device (15) has a smoothing shoe.

26. The device according to one of Claims 19 to 25, **characterised in that** a coating device (18) is provided for coating the side edge (5) with a laminate (7), a foil or a layer of paint or varnish.

## Revendications

1. Panneau aggloméré comportant :
- une couche supérieure densifiée (2),
- une couche inférieure densifiée (3) et
- une couche intermédiaire poreuse (4),
**caractérisé en ce que**
- la couche intermédiaire poreuse (4) est remplie au moins partiellement dans la zone du bord latéral (5) avec un mélange adhésif constitué d'un adhésif de base et de particules.

2. Panneau aggloméré selon la revendication 1, **caractérisé en ce que** l'adhésif de base est un adhésif en dispersion, en particulier une colle PVAc.

3. Panneau aggloméré selon la revendication 1 ou 2, **caractérisé en ce que** le mélange adhésif occupe dans la couche intermédiaire une zone de 1/10 mm à 1,5 cm.

4. Panneau aggloméré selon une des revendications 1 à 3, **caractérisé en ce que** les particules sont constituées de farine de bois et/ou de copeaux de bois.

5. Panneau aggloméré selon une des revendications 1 à 4, **caractérisé en ce que** les particules sont constituées de roche, de sable, de métal ou d'une matière plastique.

6. Panneau aggloméré selon une des revendications 1 à 5, **caractérisé en ce que** le bord latéral (5) est profilé.

7. Panneau aggloméré selon une des revendications 1 à 6, **caractérisé en ce que** le bord latéral (5) est revêtu d'un stratifié (7), d'un film ou d'une couche de peinture ou de vernis.

8. Procédé pour l'amélioration de la résistance aux chocs d'un panneau aggloméré comportant une couche supérieure densifiée, une couche inférieure densifiée et une couche intermédiaire poreuse, **caractérisé en ce que**
- un mélange adhésif est formé à partir d'un adhésif de base et de particules,
- le mélange adhésif est appliqué au moins partiellement sur le bord latéral du panneau aggloméré, et
- le bord latéral est lissé après la prise du mélange adhésif.

9. Procédé selon la revendication 8, dans lequel un adhésif en dispersion, en particulier une colle PVAc, est utilisé comme adhésif de base.

10. Procédé selon la revendication 8 ou 9, dans lequel le mélange adhésif est introduit dans la couche intermédiaire dans une zone de 1/10 mm à 1,5 mm.

11. Procédé selon une des revendications 8 à 10, dans lequel les particules sont constituées de farine de bois et/ou de copeaux de bois.

12. Procédé selon une des revendications 8 à 10, dans lequel les particules sont constituées de roche, de sable, de métal ou d'une matière plastique.

13. Procédé selon une des revendications 8 à 12, dans lequel le mélange adhésif est appliqué au rouleau sur le bord latéral.

14. Procédé selon une des revendications 8 à 13, dans lequel le bord latéral est profilé avant l'application du mélange adhésif.

15. Procédé selon une des revendications 8 à 14, dans lequel le bord latéral est chauffé avant l'application du mélange adhésif.

16. Procédé selon une des revendications 8 à 15, dans lequel le bord latéral est refroidi pendant le lissage.

17. Procédé selon une des revendications 8 à 16, dans lequel le bord latéral est lissé à l'aide d'un sabot de lissage.

18. Procédé selon une des revendications 8 à 17, dans lequel le bord latéral est revêtu d'un stratifié, d'un film ou d'une couche de peinture et/ou de vernis après le lissage.

19. Dispositif pour la mise en oeuvre d'un procédé selon une des revendications 8 à 18, comportant :
- un dispositif d'alimentation (10) pour des panneaux agglomérés préfabriqués (1),
- un dispositif d'enduction (14) pour l'enduction du mélange adhésif sur le bord latéral (5) du panneau aggloméré (1) et
- un dispositif de lissage (15) pour le lissage du bord latéral après la prise du mélange adhésif.

20. Dispositif selon la revendication 19, **caractérisé en ce qu'**un dispositif mélangeur (11) est prévu pour la fabrication d'un mélange adhésif constitué d'un adhésif de base et de particules.

21. Dispositif selon la revendication 19 ou 20, **caractérisé en ce que** le dispositif d'enduction (14) présente un rouleau pour l'enduction au rouleau du mélange adhésif.

22. Dispositif selon une des revendications 19 à 21, **caractérisé en ce qu'**un dispositif de profilage (16) est prévu pour le profilage du bord latéral avant l'enduction du mélange adhésif.

23. Dispositif selon une des revendications 19 à 22, **caractérisé en ce qu'**un dispositif de chauffage (17) est prévu pour le chauffage du bord latéral (5) du panneau aggloméré (1) avant l'application du mélange adhésif.

24. Dispositif selon une des revendications 19 à 23, **caractérisé en ce que** le dispositif de lissage (15) présente un dispositif de refroidissement.

25. Dispositif selon une des revendications 19 à 24, **caractérisé en ce que** le dispositif de lissage (15) présente un sabot de lissage.

26. Dispositif selon une des revendications 19 à 25, **caractérisé en ce qu'**un dispositif de revêtement (18) est prévu pour le revêtement du bord latéral (5) avec un stratifié (7), un film ou une couche de peinture et/ou de vernis.
